# EUROPÄISCHE PATENTSCHRIFT

(11) **EP 1 053 951 B1**
(45) Veröffentlichungstag und Bekanntmachung des Hinweises auf die Patenterteilung: **11.12.2002**
(21) Anmeldenummer: 99111724.3
(22) Anmeldetag: 17.06.1999
(51) Int. Cl.: B65D 75/00, B65D 33/02

(54) **Folienbeutel mit Standboden**
Standing pouch
Poche autostable

(30) Priorität: 18.05.1999 EP 99109725
(43) Veröffentlichungstag der Anmeldung: 22.11.2000
(73) Patentinhaber: Nutrichem Diät + Pharma GmbH, 91154 Roth (DE)
(72) Erfinder: Krause, Michael, 90482 Nürnberg (DE); Fritzmeier, Franz, Dr., 91710 Gunzenhausen (DE); Mader, Helmut J., 91161 Hilpoltstein / Mfr. (DE); Schwietz, Horst, Dr., 90548 Allersberg (DE)
(74) Vertreter: Zech, Stefan Markus Dipl.-Phys.

(56) Entgegenhaltungen:
- DE-U- 9 101 966
- FR-A- 1 246 850
- FR-A- 1 253 324
- FR-A- 1 332 652
- FR-A- 2 178 214
- FR-A- 2 193 744
- FR-A- 2 642 727

## Beschreibung

Die Erfindung betrifft einen Beutel zur Aufnahme eines Füllguts wie einer fluiden Substanz oder schüttfähigen Materials, wobei der Beutel mindestens eine flexible Hülle aufweist, welche das Füllgut umschließt und eine Außenfläche des Beutels definiert und wobei der Beutel mit Hilfe von Stützeinrichtungen auf einen im wesentlichen ebenen Untergrund abstellbar ist und der den Stützeinrichtungen zugekehrte Bereich der Hülle einen unteren Bereich des Beutels definiert.

Die Lagerung von fluiden Substanzen oder schüttfähigem Material in Beuteln ist prinzipiell wünschenswert, da Beutel flexibel sind, einen geringen Raumbedarf einnehmen, großen Drucken standhalten und darüber hinaus raumsparend und umweltfreundlich zu entsorgen sind.

Nachteile bestehen bislang jedoch in der Handhabung. Gerade vor oder nach Gebrauch des Beutels oder auch zur Lagerung besteht häufig das Bedürfnis, den Beutel auf einem im wesentlichen ebenen Untergrund abzustellen. Hierzu sind aus dem Stand der Technik bereits einige, jedoch nachteilhafte Lösungen bekannt. Beispielsweise Milchbeutel werden zum Zwecke des Aufstellens auf einen im wesentlichen ebenen Untergrund in ein entsprechend vorgeformtes Hilfsgefäß eingebracht, wo der untere Bereich des Beutels und zugleich Teile der Hülle in Anlage mit Boden und Wänden des Hilfsgefässes kommen und so den Beutel innerhalb des Hilfsgefäßes aufrecht halten.

Eine weitere vorbekannte Lösung besteht darin, am Beutel selbst durch spezielles Falten, Zuschneiden und Verschweißen der Hülle ein Bodenelement auszubilden. Diese Vorgehensweise ist jedoch aufwendig. Darüber hinaus kann ein übermäßiges Falten und Knicken der Hülle zu weiteren Problemen führen. Gerade bei Aluminium- oder bei Aluminiumverbundfolie ist dann das Eindringen von Sauerstoff in das Innere des Beutels nicht mehr wirksam zu verhindern. Dies hat zur Folge, dass sich die Lagerzeit für das Füllgut erheblich reduziert. Darüber hinaus weisen die in der Hülle eingearbeiteten Bodenelemente meist eine gewisse Eigensteifigkeit auf, so dass der Beutel an Flexibilität einbüßt. Negative Effekte können sich beim Lagervolumen und bei der Stabilität gegen Druckbelastungen ergeben.

Es sind daher bereits Beutel vorgeschlagen worden, an denen Stützeinrichtungen, insbesondere aus Karton oder einem Kunststoffmaterial befestigt sind. In DE-U 9 101 966 wird ein Beutel vorgeschlagen, dessen unteres Ende in einem kastenförmigen Bodentray aufgenommen ist. In FR 2 178 214 ist ein Beutel beschrieben, der im Bereich seines W-förmig gefalteten Bodens eine umlaufende Banderole aufweist, welche dem Beutel mit stabilisiert. Die umlaufende Banderole liegt flächig am Beutel an und ist über ihre gesamte Höhe mit ihm verklebt bzw. verschweißt.

Auch aus FR 1 246 850 ist ein mit Banderole versehener Beutel bekannt, wobei auch hier Banderole und Beutel flächig aneinander liegen und ebenfalls flächig miteinander verklebt sind.

Bei den beiden vorerwähnten Lösungen, bei denen die Stützeinrichtung in Form einer Banderole ausgebildet ist, besteht das Problem, dass wiederum der in der Banderole aufzunehmende Abschnitt des Beutels in relativ aufwendiger Weise durch spezielles Falten, Zuschneiden und Verschweißen der Hülle ein Bodenelement ausbilden muss, das zur Befestigung mit der Banderole geeignet ist. Neben dem damit verbundenen Herstellungsaufwand für den Beutel selbst ergibt sich wiederum das Problem der Dichtigkeit und der dadurch u.U. verringerten Lagerzeit für das Füllgut.

Die Aufgabe der vorliegenden Erfindung besteht darin, einen Beutel mit Stützeinrichtung zu schaffen, wobei Beutel und Stützeinrichtung so aufeinander abgestimmt sind, dass auch einfache Beutelformen sicher und zuverlässig mit Hilfe dieser Stützeinrichtung auf einen im wesentlichen ebenen Untergrund abgestellt werden können.

Diese Aufgabe wird mit einem Beutel nach den Merkmalen des Anspruchs 1 gelöst. Vorteilhafte Weiterbildungen sind in den Unteransprüchen angegeben.

Ein Kerngedanke der vorliegenden Erfindung besteht darin, dass die Banderole nur in ihrem in Aufstellposition oberen Bereich an der Hülle befestigt ist. Die Hülle im übrigen ist dann in Relativbewegungen gegenüber der Banderole frei, was insbesondere bei Aufweitung bzw. Zusammenklappen der Banderole von Vorteil ist. Gerade bei kissenartig nach unten zulaufenden Beuteln würde eine Befestigung der Banderole auch im mittleren oder unteren Bereich zu unerwünschten Verformungen oder gar Beschädigungen der Banderole führen und die erfindungsgemäß vorteilhafte Aufweitung der Banderole der Vergrößerung der Standfläche in Aufstellposition verhindern.

Die Stützeinrichtung ist dabei als eine dauerhaft an der Außenfläche des Beutels befestigte und seinen unteren Bereich umgebende Banderole ausgebildet, wobei sie den Beutel auf den im wesentlichen ebenen Untergrund abstützt. Der Vorteil bei dieser Lösung liegt darin, dass an der Hülle keine Stützeinrichtungen oder Bodenelemente vorgesehen werden müssen. Vielmehr ist eine am Beutel dauerhaft befestigte, jedoch separate herstellbare Banderole vorgesehen. Die Banderole kann von der Materialwahl und der Formgebung her optimal auf die von ihr zu übernehmende Funktion der Abstützung des Beutels abgestimmt werden. Da die Banderole zumindest bereichsweise an der Hülle des Beutels anliegt, wird das Lagervolumen des Beutels mit Banderole kaum vergrößert. In die Banderole können Beutel nahezu beliebiger Formgebung, beispielsweise auch kugelförmige, tetraederförmige, eiförmige Beutel aufgenommen sein. Denkbar ist auch eine Ausbildung des Beutels in Form einer Flasche. Die obere Form des Beutels ist grundsätzlich nahezu beliebig und lässt sich durch Siegelung und Abstanzung der Hülle technisch einfach herstellen. Insgesamt gestattet die vorgeschlagene Banderole eine hohe Variabilität der Beutelform. Die Umfangsform der Banderole kann so vorausgewählt werden, dass der Beutel auch in herkömmlichen Flaschen- oder Dosenhaltern, wie sie beispielsweise in Kraftfahrzeugen Verwendung finden, platziert werden kann.

In einer vorteilhaften Weiterbildung ist die Banderole in einer ersten, in Aufstellposition zum Untergrund vertikalen Richtung steif ausgebildet, so dass die Banderole zumindest einen Teil der Gewichtskraft des Beutels samt seines Füllgutes zu tragen in der Lage ist. Erst durch die im wesentlichen steife Ausbildung der Banderole in vertikaler Richtung wird eine eigenständige Standfestigkeit des Beutels außerhalb spezieller Dosen oder Flaschenhalter erreicht.

Nach einem weiteren, besonders vorteilhaften Aspekt der vorliegenden Erfindung ist die Banderole in einer zweiten, zur flächigen Ausdehnung der Banderole vertikalen Richtung unter dem Druck des Füllguts, insbesondere elastisch, auslenkbar. Hierdurch entsteht eine besonders synergetische Wechselwirkung zwischen dem abzustützenden Beutel einerseits und der diese Abstützung leistenden Banderole andererseits. Durch die Auslenkbarkeit der Banderole nimmt diese eine im Querschnitt flache Form ein, wenn der Beutel auf einer seiner Seitenflächen, beispielsweise zur Lagerung abgelegt wird. Soll der Beutel dagegen auf einem ebenen Untergrund abgestellt werden, so drückt das sich im Beutel nach unten verlagernde Füllgut die Banderole auseinander. Das Füllgut bewirkt so, dass sich die von der Banderole überdeckte Fläche vergrößert. Damit wird durch die Wirkung des Füllgutes selbst die Standfestigkeit des mit Banderole versehenen Beutels erhöht. Die Auslenkbarkeit umfasst vorzugsweise auch eine elastische Rückstellkraft, so dass die Banderole die Hülle des Beutels zurückdrückt, wenn dieser sich erneut in Liegeposition befindet oder wenigstens der sich dann einstellenden Änderung der Beutelform folgt. Gleichzeitig darf die elastische Ruckstellkraft jedoch nicht so groß sein, dass ein fast entleerter Beutel in Aufstellposition durch eine von selbst in die flachere Position zurückkehrende Banderole instabil wird oder gar umkippt.

Durch die Auslenkbarkeit der Banderole kann ein vorgegebener Beutel mit verschiedenen Füllvolumina befüllt werden, ohne dass die Standfestigkeit des Beutels beeinträchtigt wird. Durch das Auseinanderdrücken der Banderole bei größeren Füllvolumina wird der für die Standfestigkeit negative Effekt des nach oben wandernden Schwerpunktes des Beutels zumindest teilweise kompensiert, eventuell sogar überkompensiert.

In einer bevorzugten Ausgestaltung weist die Banderole eine Unterkante auf, die in Aufstellposition zumindest bereichsweise auf dem Untergrund aufliegt. Ein Abstellen direkt auf der Unterkante der Banderole ist eine einfache und gleichzeitig zuverlässige Lösung, um den Beutel samt seines Füllguts abzustützen. Die Unterkante kann in einer Ebene verlaufend ausgestaltet sein, so dass die Banderole mit ihrer gesamten Unterkante auf dem Untergrund aufliegt. Denkbar ist jedoch auch, dass Zähne oder Zacken ausgestanzt sind, so dass die Banderole nur mit den ganz unten liegenden Bereichen der Unterkante auf dem Untergrund aufliegt. Zweckmäßig kann auch eine Abschrägung derart vorgesehen sein, dass eine beispielsweise im Querschnitt ovale Banderole im Bereich ihrer maximalen Krümmung vom Untergrund leicht abgehoben und lediglich im zentralen dazwischen liegenden Bereich auf dem Untergrund aufliegt.

Die Befestigung der Banderole am Beutel erfolgt bevorzugtermaßen mittels Heißkleben oder durch Schweißen entweder im flächigen Bereich der Hülle oder an einer Siegelkante des Beutels. Sowohl eine Klebe- als auch eine Schweißbefestigung kann punkt-, linien- oder flächenförmig ausgebildet werden, wobei eine Befestigung an zwei Punkten völlig ausreichend ist. Alternativ kann die Befestigung auch über eine Verklippung an der Längsflosse erfolgen.

Die Höhe der Banderole bezogen auf die Gesamthöhe des Beutels in Aufstellposition beträgt bevorzugtermaßen 15 % bis 80 %, insbesondere 30 % bis 40 %. Die optimale Höhe der Banderole hängt von der gewählten Form des Beutels sowie dessen Befüllungsgrad ab.

Die Banderole kann am Beutel in einer solchen Höhe befestigt sein, daß in Aufstellposition ein Teil des unteren Bereichs des Beutels ebenfalls auf dem Untergrund aufliegt und so die Banderole nur einen Teil der Gewichtskraft trägt. Alternativ ist die Banderole in einer solchen Höhe am Beutel befestigt, daß der Beutel insgesamt von der Banderole getragen wird und der Beutel nur über die Banderole mit dem Untergrund in Kontakt kommt. Bei Ausgestaltung gemäß der ersten Alternative übernimmt die Banderole - wie schon erwähnt - nur einen Teil der Gewichtskraft des Beutels und bewirkt in erster Linie eine seitliche Abstützung des Beutels. In der zweiten Alternative wird die Gewichtskraft und die seitliche Abstützung des Beutels komplett durch die Banderole bewirkt.

In einer zweckmäßigen Ausgestaltung weist die Banderole mindestens einen Knick auf, der als Filmscharnier wirkt. Durch das Vorsehen eines solchen Knickes wird die Auslenkbarkeit der Banderole noch vergrößert, d.h. ihr Platzbedarf in Liegeposition weiter minimiert und die von ihr eingenommene Fläche in Aufstellposition maximiert.

Vorzugsweise ist seitlich am Beutel, insbesondere im Bereich der seitlich am Beutel angeordneten Siegelkante, ein Griff vorgesehen. Anhand des Griffes ist der Beutel leicht handhabbar und vielseitig einsetzbar. Beispielsweise kann der Beutel als Gießvorrichtung verwendet werden.

Vorteilhafterweise umfaßt der Griff einen Griffabschnitt, der sich zumindest teilweise längs der Siegelkante erstreckt, und weist eine im Griffabschnitt ausgebildete, etwa längliche Grifföffnung auf, die derart bemessen ist, daß sie das Durchgreifen einer Hand gestattet Der Beutel kann somit bequem mit der Hand aufgenommen und geführt werden.

Zweckmäßigerweise umfaßt der Griffabschnitt einen an der Siegelkante außen angrenzenden versiegelten Bereich des Beutels, wobei sich der versiegelte Bereich im wesentlichen über die Länge des Beutels erstreckt und am unteren Bereich des Beutels mit der Banderole fest, insbesondere durch Verkleben, vorzugsweise mittels Heißkleben oder durch Verschweißen oder Klippen verbunden ist. Der versiegelte Bereich bildet einen Teil des Beutels bzw. der Hülle und dient zugleich als Befestigungsbereich für die Banderole, so daß nur wenige Schritte zur Herstellung eines derart ausgebildeten Beutels erforderlich sind.

Vorteilhafterweise ist eine Versteifung vorgesehen, die sich flächig über den versiegelten Bereich des Beutels erstreckt und diesen vorzugsweise beidseitig bedeckt, wobei die Versteifung der Grifföffnung angepaßte Ausnehmungen aufweist. Die Versteifung verleiht dem Beutel eine zusätzliche Stabilität in Längsrichtung. Insbesondere ein Einknicken des Beutels oberhalb der Banderole wird hierdurch vermieden.

Zweckmäßigerweise ist die Versteifung mit dem versiegelten Bereich des Beutels und mit der Banderole fest, insbesondere durch Verkleben, vorzugsweise mittels Heißkleben oder durch Verschweißen verbunden. Die Versteifung erstreckt sich im versiegelten Bereich über die Banderole, so daß die Banderole in diesem Bereich ebenfalls verstärkt wird.

Alternativ kann die Versteifung und die Banderole einstückig ausgebildet sein und mit dem versiegelten Bereich des Beutels fest verbunden sein. Die Versteifung und die Banderole können somit in einem einzigen Arbeitsschritt hergestellt und auf einfache Weise am Beutel befestigt werden.

Durch das Vorsehen des oben beschriebenen Griffes am Beutel kann dieser vorzugsweise als Gießvorrichtung verwendet werden. Lediglich am oberen Bereich des Beutels muß noch eine Öffnung zum Austritt des Füllguts angebracht werden, beispielsweise durch Abschneiden oder Aufreißen der oberen, dem Griff gegenüberliegenden Beutelecke.

Die Banderole und/oder die Versteifung kann aus beschichteter Kartonage, sehr starkem Papier oder Kunststoff wie Polystyrol, Polyäthylen oder Polypropylen, aber auch aus anderen geeigneten Materialien ausgebildet sein. Als Material für die Hülle des Beutels kommen Mono- oder Verbundfolien in Betracht, die lichtundurchlässig oder transparent ausgestaltet sein können.

In einer zweckmäßigen Ausgestaltung kann in der Banderole eine Aufhängöse vorgesehen sein, wobei beispielsweise eine an Bügel üblicher Präsentationsregale angepaßte Ausstanzung gewählt sein kann, so daß der Beutel auch in Präsentationsregalen aufgenommen werden kann.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert.

Hierbei zeigen:
- Fig. 1: eine Ausführungsform des erfindungsgemäßen Beutels in Seitenansicht,
- Fig. 2a: eine Schnittansicht des in Fig. 1 dargestellten Beutels entlang der Linie IIa, IIa,
- Fig. 2b: eine Schnittansicht einer abgewandelten Ausführungsform,
- Fig. 3: der Beutel aus Fig. 2a in Liegeposition,
- Fig. 4a + Fig. 4b: eine skizzenhafte Darstellung zur Erläuterung der Funktionsweise der Banderole,
- Fig. 5: ein Schnitt entlang der Linie Va - Va bei einem Beutel in Liegeposition gemäß Fig. 3,
- Fig. 5b: eine Schnittansicht entlang der Linie Vb - Vb, bei dem in Fig. 1 dargestellten Beutel in Aufstellposition,
- Fig. 5c: eine abgewandelte Ausführungsform eines Beutels in einer der Schnittansicht von Fig. 5a entsprechenden Schnittansicht,
- Fig. 5d: eine alternative Ausführungsform eines Beutels gemäß einer der Schnittansicht von Fig. 5b entsprechenden Schnittansicht,
- Fig. 6: eine weitere mögliche Ausführungsform des erfindungsgemäßen Beutels,
- Fig. 7: eine weitere, alternative Ausführungsform des erfindungsgemäßen Beutels.
- Fig. 8: eine weitere, alternative Ausführungsform des erfindungsgemäßen Beutels,
- Fig. 9: eine weitere abgewandelte Ausgestaltung des Beutels,
- Fig. 10: eine Schnittansicht des Beutels von Fig. 9 längs der Linie X-X.

In Fig. 1 is eine erste Ausführungsform des erfindungsgemäßen Beutels 12 dargestellt Der Beutel umfaßt eine flexible Hülle 11, welche ein darin aufgenommenes Füllgut 15 wie eine fluide Substanz oder schüttfähiges Material umschließt. Die äußere Oberfläche der Hülle 11 definiert eine Außenfläche 16 des Beutels 12, an der eine umlaufende Banderole 13 befestigt ist. Die umlaufende Banderole 13 ist an der Außenfläche 16 des Beutels 12 durch Heißklebepunkte befestigt. Die Banderole 13 ist zum Aufstellen des flexiblen Beutels auf einem im wesentlichen ebenen Untergrund 14 vorgesehen. Die Banderole ist zu diesem Zweck in Richtungen senkrecht zum Untergrund 14 steif ausgebildet und besteht beispielsweise aus mehrlagigem Papier, Pappe oder Kunststoff. In Richtungen parallel zum Untergrund 14 und senkrecht zur Außenfläche 16 der Hülle 11 ist die Banderole jedoch unter dem Druck des Füllguts auslenkbar. Sie wird insbesondere beim Aufstellen des Beutels 12 auf den Untergrund 14 durch das sich im Beutel 12 nach unten verlagernde Füllgut 15 nach außen gedrückt, so daß sich die von der Banderole 13 überdeckte Standfläche auf dem Untergrund 14 vergrößert.

In der Banderole 13 kann an geeigneter Stelle noch eine Aufhängöse 22 vorgesehen sein, damit der Beutel 12 zu Lager- oder Präsentationszwecken aufgehängt werden kann.

Wie aus Fig. 2a erkennbar, wird der Beutel 12 über die Banderole 13 auf einem im wesentlichen ebenen Untergrund 14 gestützt. Dabei liegt die Banderole 13 mit ihrer unteren Kante 17 direkt auf dem Untergrund 14 auf. Der Beutel 12 ist bei der in Fig. 2a dargestellten Ausführungsform ohne direkten Kontakt zum Untergrund 14. Die Abstützung erfolgt ausschließlich über die Banderole 13.

Wie sich ebenfalls aus Fig. 2a erkennen läßt, erstreckt sich die Banderole 13 nur über einen unteren Bereich 21 des Beutels 12, wobei der Beutel 12 am oberen Ende der Banderole 13 befestigt ist, so daß sich die Hülle 11 weiter unten frei bewegen kann.

In Fig. 2b ist eine alternative Ausführungsform dargestellt, bei der die Gewichtskraft des Beutels nicht vollständig über die Banderole 13 in den Untergrund 14 eingeleitet wird, sondern ein Teil der Gewichtskraft direkt vom Beutel 12 auf den Untergrund 14 übertragen wird. Die Banderole 13 dient hier in erster Linie zur seitlichen Abstützung des Beutels 12.

In Fig. 3 ist eine Ausführungsform des erfindungsgemäßen Beutels in Liegeposition dargestellt. Durch die gravitationsbedingte Verlagerung des Füllguts 15 in Liegeposition wird der Beutel 12 insgesamt flacher. Die flexible Ausgestaltung der Banderole 13 in Richtung senkrecht zur Außenfläche 16 des Beutels 12 bewirkt, daß auch die Banderole 13 der Form des Beutels 12 folgt und ebenfalls flacher wird. Dadurch nimmt die Banderole 13 bei der Lagerung des Beutels 12 praktisch keinen weiteren Raumbedarf ein. Sie entfaltet sich aufgrund der Verlagerung des Füllguts 15 erst beim Aufstellen des Beutels 12 auf einen im wesentlichen ebenen Untergrund 14, so daß aufgrund der Auslenkbarkeit der Banderole 13 das Aufstellen des Beutels 12 auf einem im wesentlichen ebenen Untergrund 14 selbst erst die Standfestigkeit der Banderole 13 durch ihre Aufweitung über dem Untergrund 14 wirkt.

Dieser Grundgedanke der Aufweitung oder des Entfaltens der Banderole 13 ist in den Fig. 4a und 4b skizzenhaft dargestellt. In Fig. 4a ist die Banderole 13 in flachem, d.h. in Lagerposition des Beutels 12 dargestellt Hier besitzt die Banderole 13 eine in etwa elliptische Querschnittsform mit einer vergleichsweise großen Exzentrizität. In Fig. 4b dagegen wird ein Auseinanderspreizen der Banderole 13 in Richtung der Pfeile A bewirkt, mit der Folge, daß sich die von der Banderole 13 überdeckte Fläche auf dem Untergrund 14 vergrößert und die Stabilität gegen Umkippen erhöht wird. Die Banderole 13 nimmt hierbei eine immer noch elliptische Form mit einer wesentlich geringeren Exzentrizität ein und ist der aus Stabilitätsgründen idealen Kreisform angenähert.

Das Prinzip der Aufweitung der Banderole 13 ist nochmals in den Fig. 5a bis 5d bei zwei verschiedenen Ausführungsbeispielen dargestellt. In den Fig. 5a und 5b ist ein Beutel 12 mit einer auf einer Seite verlaufenden Siegelkante 18 dargestellt, wobei gegenüberliegend ein Knick 20 ausgebildet ist, der als Filmscharnier wirkt Während in Fig. 5a der Querschnitt des Beutels 12 in Liegeposition, d.h. mit vergleichsweise geringer Breite dargestellt ist, zeigt Fig. 5b einen Schnitt durch den Beutel 12 in Aufstellposition. Eine Verlagerung des Füllguts 15 hat dort eine Verbreiterung des Beutels 12 hervorgerufen. Die erfindungsgemäße Banderole 13 nützt diese Erkenntnis und wechselt daher zwischen einem Zustand geringer Breite während der Lagerung des Beutels 12 in Liegeposition und einem Zustand mit vergrößerter Breite zur Abstützung des Beutels auf einem im wesentlichen ebenen Untergrund 14.

In den Fig. 5c und 5d ist eine abgewandelte Ausführungsform dargestellt, bei der keine Siegelkante 18, sondern eine im wesentlichen umlaufende Außenfläche 16 des Beutels 12 gegeben ist. Der Beutel kann dann wie in Fig. 5c gezeigt, eine schmale, ovale Form in Liegeposition und eine verbreiterte, ebenfalls ovale Form in Aufstellposition einnehmen.

In Fig. 6 ist eine spezielle Ausführungsform des erfindungsgemäßen Beutels 12 mit Banderole 13 dargestellt. Zumindest der nicht von der Banderole 13 verdeckte Bereich des Beutels 12 weist eine kugelförmige Gestalt auf und kann so von der äußeren Bedruckung her einem Ball, wie beispielsweise einem Fuß- oder Golfball angenähert werden. Durch die Banderole 13 weist der Beutel 12 eine definierte vertikale Ausrichtung auf, so daß der Beutel 12 auch nach dem Öffnen aufgestellt und gelagert werden kann.

In Fig. 7 ist eine spezielle Ausgestaltung veranschaulicht, welche die Freiheit bei der Gestaltung der Form des Beutels 12 sowie der Banderole 13 veranschaulichen soll. Während die Banderole 13 hier die Form eines Schiffsrumpfes einnimmt, ist der Beutel 12 selbst in Form eines Segels gehalten. Durch das Zusammenspiel von Banderole 13 und Beutel 12 entsteht der Eindruck eines mit Segeln versehenen Schiffs. Dieser Eindruck kann durch entsprechende Bedruckung von Banderole 13 und Beutel 12 noch verstärkt werden.

In Fig. 8 ist eine weitere Ausführungsform des Beutels in schematischer Darstellung gezeigt. Der Beutel 12 weist einen seitlich an der Siegelkante 18 angeordneten und längs der Siegelkante 18 erstreckenden Griffabschnitt 23 auf. Im Griffabschnitt 23 ist eine längliche Grifföffnung 24 ausgebildet, deren lichte Weite derart bemessen ist, daß sie das Durchgreifen einer Hand gestattet. Der Beutel 12 kann somit als Gießvorrichtung verwendet werden, wobei an der dem Griffabschnitt gegenüberliegenden Seite, insbesondere am oberen Bereich des Beutels 12 eine Öffnung 27 zum Ausstritt des Füllguts 15 angebracht wird, beispielsweise durch Abschneiden der oberen Ecke des Beutels. Der Griffabschnitt 23 umfaßt einen an der Siegelkante 18 außen angrenzenden versiegelten Bereich 25 des Beutels 12. Der versiegelte Bereich 25 wird zweckmäßigerweise durch Verschweißen oder Heißkleben oder Klippen der Hülle 11 gebildet und erstreckt sich längs der Siegelkante 18 etwa über die gesamte Länge des Beutels 12. Der versiegelte Bereich 25 ist am unteren Bereich 21 des Beutels 12 mit der umlaufenden Banderole 13 fest verbunden, beispielsweise durch Verkleben oder Verschweißen. Die Banderole 13 ist durch diese konstruktive Maßnahme ausreichend stabil am Beutel 12 befestigt. Die Banderole 13 kann zusätzlich noch an anderen Bereichen der Außenfläche 16 des Beutels mittels Heißklebepunkte befestigt sein.

In den Fig. 9 und 10 ist eine weitere Ausgestaltung des Beutels gezeigt. Eine Versteifung 26 erstreckt sich flächig über den versiegelten Bereich 25 des Beutels 12, wobei die Versteifung 26 zweckmäßigerweise aus demselben Material hergestellt ist wie die Banderole 13. Wie in Fig. 10 erkennbar ist, überdeckt die Versteifung 26 den versiegelten Bereich 25 beidseitig und ist mit dem versiegelten Bereich 25 durch Verkleben oder Verschweißen fest verbunden. Die Versteifung 26 weist auf beiden Seiten des versiegelten Bereichs 25 Ausnehmungen auf, die der Grifföffnung 24 angepaßt sind. Die Versteifung 26 erstreckt sich längs der Siegelkante 18 über etwa die gesamte Länge des Beutels 12 und im versiegelten Bereich 25 über die Banderole 13. Die Versteifung 26 ist mit der Banderole verklebt oder verschweißt. Hierdurch wird die Banderole 13 im versiegelten Bereich zusätzlich verstärkt, so daß eine sehr stabile Auflage auf dem Untergrund 14 gewährleistet ist. In dem Ausführungsbeispiel gemäß Fig. 9 sind die Versteifung 26 und die Banderole 13 als separate Teile ausgebildet, wobei die auf beiden Seiten des versiegelten Bereichs 25 angeordnete Versteifung 26 einstückig ausgebildet ist und sowohl die der Siegelkante 18 gegenüberliegende Kante des versiegelten Bereichs 25 als auch die Banderole 13 im versiegelten Bereich 25 umgreift.

Alternativ können die Versteifung 26 und die Banderole 13 einstückig ausgebildet sein (nicht gezeigt). Die Versteifung 26 und die Banderole 13 können somit in einem einzigen Arbeitsschritt hergestellt werden und anschließend an dem versiegelten Bereich 25 befestigt werden.

Insgesamt ist die Form des die Banderole 13 überragenden Beutels 12 relativ beliebig, so daß sich bei technisch einfacher Herstellbarkeit mannigfaltige Variationsmöglichkeiten ergeben. Der beschriebene, erfindungsgemäße Beutel 12 wird in den verschiedenen Anwendungsgebieten Verwendung finden. Eine wesentliche Anwendung könnte zunächst im Bereich der enteralen Ernährung liegen. Aber auch Fitness- und Wellness-Produkte können in dem erfindungsgemäßen, leicht entsorgbaren und handhabbaren Beutel 12 aufgenommen sein. Alternativ können die Versteifung 26 und die Banderole 13 einstückig ausgebildet sein (nicht gezeigt). Die Versteifung 16 und die Banderole 13 können somit in einem einzigen Arbeitsschritt hergestellt werden und anschließend an dem versiegelten Bereich 25 befestigt werden.

### Bezugszeichenliste

- 11: Hülle
- 12: Beutel
- 13: Stützeinrichtungen, Banderole
- 14: im wesentlichen ebener Untergrund
- 15: Füllgut
- 16: Außenfläche
- 17: untere Kante (Beutel)
- 18: Siegelkante
- 19: Unterkante
- 20: Knick
- 21: Unterer Bereich
- 22: Aufhängöse
- 23: Griffabschnitt
- 24: Grifföffnung
- 25: Versiegelter Bereich
- 26: Versteifung
- 27: Öffnung

## Patentansprüche

1. Beutel zur Aufnahme eines Füllguts wie einer fluiden Substanz oder schüttfähigen Materials, mit mindestens eine flexible Hülle (11), welche das Füllgut umschließt und eine Außenfläche (16) des Beutels (12) definiert,
wobei der Beutel (12) mit Hilfe von Stützeinrichtungen (13) auf einen im wesentlichen ebenen Untergrund (14) abstellbar ist und der den Stützeinrichtungen (13) zugekehrte Bereich der Hülle einen unteren Bereich (21) des Beutels definiert,
und wobei
die Stützeinrichtung (13) als eine dauerhaft an den Außenfläche (16) des Beutels (12) befestigte und seinen unteren Bereich (21) umgebende Banderole (13) ausgebildet sind, wobei die Banderole (13) den Beutel (12) auf dem im wesentlichen ebenen Untergrund (14) abstützt,
**dadurch gekennzeichnet,**
**dass** die Banderole (13) nur in ihrem in Aufstellposition oberen Bereich an der Hülle (11) befestigt ist.

2. Beutel nach Anspruch 1,
**dadurch gekennzeichnet,**
**dass** die Banderole (13) in einer ersten, in Aufstellposition zum Untergrund vertikalen Richtung steif ausgebildet ist und zumindest einen Teil der Gewichtskraft des Beutels (12) mit Füllgut (15) trägt.

3. Beutel nach Anspruch 1 oder 2,
**dadurch gekennzeichnet,**
**dass** die Banderole (13) in einer zweiten, zur flächigen Ausdehnung der Banderole (13) vertikalen Richtung unter dem Druck des Füllguts, insbesondere elastisch, auslenkbar ist.

4. Beutel nach einem der Ansprüche 1 bis 3,
**dadurch gekennzeichnet,**
**dass** die Banderole (13) eine Unterkante (19) aufweist, die in Aufstellposition zumindest bereichsweise auf dem Untergrund (14) aufliegt.

5. Beutel nach einem der vorhergehenden Ansprüche,
**dadurch gekennzeichnet,**
**dass** die Befestigung der Banderole (13) am Beutel (12) mittels Heißkleben oder durch Schweißen im flächigen Bereich der Hülle (11) oder an einer Siegelkante (18) des Beutels (12) oder selbsthaftend erfolgt.

6. Beutel nach einem der Ansprüche 1 bis 5,
**dadurch gekennzeichnet,**
**dass** die Höhe der Banderole (13) etwa 15 bis 80 %, vorzugsweise 30 bis 40 %, der Gesamthöhe des Beutels (12) in Aufstellposition beträgt.

7. Beutel nach einem der Ansprüche 1 bis 6,
**dadurch gekennzeichnet,**
**dass** die Banderole (13) in einer solchen Höhe am Beutel (12) befestigt ist, dass in Aufstellposition ein Teil des unteren Bereichs (21) des Beutels (12) ebenfalls auf dem Untergrund (14) aufliegt und so die Banderole (13) nur einen Teil der Gewichtskraft des Beutels (12) trägt.

8. Beutel nach einem der Ansprüche 1 bis 6,
**dadurch gekennzeichnet,**
**dass** die Banderole (13) in einer solchen Höhe am Beutel (12) befestigt ist, dass in Aufstellposition der Beutel (12) nur über die Banderole (13) mit dem Untergrund (14) in Kontakt kommt und die Banderole (13) den Beutel (12) vollständig trägt.

9. Beutel nach einem der Ansprüche 1 bis 8,
**dadurch gekennzeichnet,**
**dass** die Banderole (13) mindestens einen Knick (20) oder Kurve aufweist, die Rückstellkaft entwickelt.

10. Beutel nach einem der Ansprüche 1 bis 9,
**dadurch gekennzeichnet,**
**dass** seitlich am Beutel (12), insbesondere im Bereich der seitlich am Beutel (12) angeordneten Siegelkante (18), ein Griff (23, 24) vorgesehen ist.

11. Beutel nach einem der Ansprüche 1 bis 10,
**dadurch gekennzeichnet,**
**dass** der Griff (23, 24) einen Griffabschnitt (23) umfasst, der sich zumindest teilweise längs der Siegelkante (18) erstreckt und dass der Griff (23, 24) eine im Griffabschnitt (24) ausgebildete, etwa längliche Grifföffnung (24) aufweist, die derart bemessen ist, dass sie das Durchgreifen einer Hand gestattet.

12. Beutel nach einem der Ansprüche 10 bis 11,
**dadurch gekennzeichnet,**
**dass** der Griffabschnitt (23) einen an der Siegelkante (18) außen angrenzenden versiegelten Bereich (25) des Beutels (12) umfasst, wobei sich der versiegelte Bereich (25) im wesentlichen über die Länge des Beutels (12) erstreckt und am unteren Bereich des Beutels (12) mit der Banderole (13) fest, insbesondere durch Verkleben, vorzugsweise mittels Heißkleben oder durch Verschweißen oder Klippen verbunden ist.

13. Beutel nach einem der Ansprüche 10 bis 12,
**dadurch gekennzeichnet,**
**dass** die Versteifung (26) vorgesehen ist, die sich flächig über den versiegelten Bereich (25) des Beutels (12) erstreckt und diesen vorzugsweise beidseitig bedeckt, wobei die Versteifung (26) der Grifföffnung (24) angepasste Ausnehmungen aufweist.

14. Beutel nach einem der Ansprüche 10 bis 13,
**dadurch gekennzeichnet,**
**dass** die Versteifung (26) mit dem versiegelten Bereich (25) des Beutels (12) und mit der Banderole (13) fest, insbesondere durch Verkleben, vorzugsweise mittels Heißkleben oder durch Verschweißen der Klippen verbunden ist.

15. Beutel nach einem der Ansprüche 10 bis 13,
**dadurch gekennzeichnet,**
**dass** die Versteifung (26) und die Banderole (13) einstückig ausgebildet sind und mit dem versiegelten Bereich (25) des Beutels (12) verbunden sind.

16. Beutel nach einem der Ansprüche 1 bis 15,
**dadurch gekennzeichnet,**
**dass** die Banderole (13) und/oder die Versteifung (26) aus (vorzugsweise beschichteter) Kartonage, sehr starkem Papier oder Kunststoff gebildet ist.

17. Beutel nach einem der Ansprüche 1 bis 16,
**dadurch gekennzeichnet,**
**dass** die Banderole (13) eine Anhängöse (21) umfasst.

18. Verwendung des Beutels nach einem der Ansprüche 10 bis 15 als Gießvorrichtung, wobei an der dem Griff (23, 24) gegenüberliegenden Seite, insbesondere am oberen Bereich des Beutels (12) eine (vorzugsweise verschließbare) Öffnung (27) zum Austritt des Füllgutes (15) angebracht wird.

## Claims

1. Pouch for receiving a filling, such as a fluid substance or pourable material, having at least one flexible jacket (11), which encloses the filling and defines an outer surface (16) of the pouch (12), wherein the pouch (12) can be erected on an essentially flat base (14) with the aid of supporting devices (13) and the region of the jacket facing the supporting devices (13) defines a lower region (21) of the pouch, and wherein the supporting device (13) are designed as a stiff tape (13) permanently attached to the outer surface (16) of the pouch (12) and surrounding its lower region (21), wherein the stiff tape (13) supports the pouch (12) on the essentially flat base (14), **characterised in that** the stiff tape (13) is attached to the jacket (11) only in its upper region in the erect position.

2. Pouch according to claim 1, **characterised in that** the stiff tape (13) is designed to be stiff in a first direction vertical to the base in the erect position and supports at least a part of the weight of the pouch (12) with filling (15).

3. Pouch according to claim 1 or 2, **characterised in that** the stiff tape (13) can be deflected, in particular resiliently, in a second direction vertical to the two-dimensional extension of the stiff tape (13) under the pressure of the filling.

4. Pouch according to one of claims 1 to 3, **characterised in that** the stiff tape (13) has a lower edge (19) which in erect position rests at least in some regions on the base (14).

5. Pouch according to one of the preceding claims, **characterised in that** the stiff tape (13) is attached to the pouch (12) by means of heat sealing or by sealing in the two-dimensional region of the jacket (11) or to a seal edge (18) of the pouch (12) or in self-adhesive manner.

6. Pouch according to one of claims 1 to 5, **characterised in that** the height of the stiff tape (13) is approximately 15 to 80%, preferably 30 to 40%, of the total height of the pouch (12) in erect position.

7. Pouch according to one of claims 1 to 6, **characterised in that** the stiff tape (13) is attached to the pouch (12) at such a height that in erect position, a part of the lower region (21) of the pouch (12) likewise rests on the base (14) and thus the stiff tape (13) supports only a part of the weight of the pouch (12).

8. Pouch according to one of claims 1 to 6, **characterised in that** the stiff tape (13) is attached to the pouch (12) at such a height that in erect position, the pouch (12) comes into contact with the base (14) only via the stiff tape (13) and the stiff tape (13) completely supports the pouch (12).

9. Pouch according to one of claims 1 to 8, **characterised in that** the stiff tape (13) has at least one kink (20) or bend which develops restoring force.

10. Pouch according to one of claims 1 to 9, **characterised in that** a handle (23, 24) is provided laterally on the pouch (12), in particular in the region of the seal edge (18) arranged laterally on the pouch (12).

11. Pouch according to one of claims 1 to 10, **characterised in that** the handle (23, 24) comprises a handle section (23) which extends at least partly along the seal edge (18) and **in that** the handle (23, 24) has an approximately oblong handle opening (24) formed in the handle section (24) and has dimensions such that it permits gripping by a hand.

12. Pouch according to one of claims 10 to 11, **characterised in that** the handle section (23) comprises a sealed region (25) of the pouch (12) externally bordering the seal edge (18), wherein the sealed region (25) extends essentially over the length of the pouch (12) and is joined firmly to the stiff tape (13) at the lower region of the pouch (12), in particular by adhesion, preferably by means of heat sealing or by sealing or clipping.

13. Pouch according to one of claims 10 to 12, **characterised in that** stiffening (26) is provided, which extends two-dimensionally over the sealed region (25) of the pouch (12) and covers the latter preferably on both sides, wherein stiffening (26) has recesses matched to the handle opening (24).

14. Pouch according to one of claims 10 to 13, **characterised in that** stiffening (26) is joined firmly to the sealed region (25) of the pouch (12) and to the stiff tape (13), in particular by adhesion, preferably by means of heat sealing or by sealing or clipping.

15. Pouch according to one of claims 10 to 13, **characterised in that** stiffening (26) and the stiff tape (13) are designed to be integral and are joined to the sealed region (25) of the pouch (12).

16. Pouch according to one of claims 1 to 15, **characterised in that** the stiff tape (13) and/or stiffening (26) is formed from (preferably coated) cardboard, very strong paper or plastic.

17. Pouch according to one of claims 1 to 16, **characterised in that** the stiff tape (13) comprises a suspension eyelet (21).

18. Use of the pouch according to one of claims 10 to 15 as a pouring device, wherein a (preferably closable) opening (27) is introduced to remove the filling (15) on the side opposite the handle (23, 24), in particular at the upper region of the pouch (12).

## Revendications

1. Poche de réception d'un produit de remplissage comme d'une substance fluide ou d'un matériau coulant, avec au moins une enveloppe flexible (11) qui entoure le produit de remplissage et définit une face extérieure (16) de la poche (12), où la poche (12) peut être déposée à l'aide d'installations d'appui (13) sur un fond sensiblement plan (14) et la zone de l'enveloppe orientée vers les installations d'appui (13) définit une zone inférieure (21) de la poche, et où les installations d'appui (13) sont réalisées comme banderoles (13) fixées d'une manière durable à la face extérieure (16) de la poche (12) et entourant sa zone inférieure (21), où la banderole (13) soutient la poche (12) sur le fond sensiblement plan (14), **caractérisée en ce que** la banderole (13) est fixée seulement dans sa zone supérieure en position érigée à l'enveloppe (11).

2. Poche selon la revendication 1, **caractérisée en ce que** la banderole (13) est réalisée d'une manière rigide dans une première direction verticale en position érigée au fond et supporte au moins une partie du poids de la poche (12) avec le produit de remplissage (15).

3. Poche selon la revendication 1 ou 2, **caractérisée en ce que** la banderole (13) peut être déviée dans une seconde direction verticale à l'extension plane de la banderole (13) sous la pression du produit de remplissage, notamment d'une manière élastique.

4. Poche selon l'une des revendications 1 à 3, **caractérisée en ce que** la banderole (13) présente une arête inférieure (19) qui, en position érigée, repose au moins par zones sur le fond (14).

5. Poche selon l'une des revendications précédentes, **caractérisée en ce que** la fixation de la banderole (13) à la poche (12) a lieu par thermocollage ou par soudage dans la zone plane- de l'enveloppe (11) ou à une arête de scellement (18) de la poche (12) ou par auto-adhésion.

6. Poche selon l'une des revendications 1 à 5, **caractérisée en ce que** la hauteur de la banderole (13) représente environ 15 à 80%, de préférence 30 à 40%, de la hauteur totale de la poche (12) en position érigée.

7. Poche selon l'une des revendications 1 à 6, **caractérisée en ce que** la banderole (13) est fixée à une telle hauteur à la poche (12) qu'en position érigée, une partie de la zone inférieure (21) de la poche (12) repose également sur le fond (14) et qu'ainsi la banderole (13) supporte seulement une partie du poids de la poche (12).

8. Poche selon l'une des revendications 1 à 6, **caractérisée en ce que** la banderole (13) est fixée à une telle hauteur à la poche (12) qu'en position érigée, la poche (12) vient en contact seulement par la banderole (13) avec le fond (14), et la banderole (13) porte la poche (12) entièrement.

9. Poche selon l'une des revendications 1 à 8, **caractérisée en ce que** la banderole (13) présente au moins un pli (20) ou une courbe qui développe une force de rappel.

10. Poche selon l'une des revendications 1 à 9, **caractérisée en ce qu'**il est prévu sur le côté de la poche (12), notamment dans la zone de l'arête de scellement (18) disposée latéralement à la poche (12), une prise (23, 24).

11. Poche selon l'une des revendications 1 à 10, **caractérisée en ce que** la prise (23, 24) comprend un tronçon de prise (23) qui s'étend au moins partiellement le long de l'arête de scellement (28), et **en ce que** la prise (23, 24) présente une ouverture de prise (24) réalisée dans le tronçon de prise (24), à peu près oblongue, qui est dimensionnée de manière à permettre le passage d'une main.

12. Poche selon l'une des revendications 10 à 11, **caractérisée en ce que** le tronçon de prise (23) entoure une zone scellée (25) de la poche (12) avoisinant l'arête de scellement (18) à l'extérieur, où la zone scellée (25) s'étend sensiblement sur la longueur de la poche (12) et est reliée à la zone inférieure de la poche (12) à la banderole (13) solidement, notamment par collage, de préférence par thermocollage ou par soudage des parties de chevauchement.

13. Poche selon l'une des revendications 10 à 12, **caractérisée en ce que** le renforcement (26) est prévu qui s'étend d'une manière plane sur la zone scellée (25) de la poche (12) et qui recouvre celle-ci de préférence des deux côtés, où le renforcement (26) présente des évidements adaptés à l'ouverture de prise (24).

14. Poche selon l'une des revendications 10 à 13, **caractérisée en ce que** le renforcement (26) est relié solidement à la zone scellée (25) de la poche (12) et à la banderole (13) notamment par collage, de préférence par thermocollage ou par soudage des parties de chevauchement.

15. Poche selon l'une des revendications 10 à 13, **caractérisée en ce que** le renforcement (26) et la banderole (13) sont réalisés en une pièce et sont reliés à la zone scellée (25) de la poche (12).

16. Poche selon l'une des revendications 1 à 15, **caractérisée en ce que** la banderole (13) et/ou le renforcement (26) est réalisé en carton (de préférence enduit), en papier très fort ou en matériau synthétique.

17. Poche selon l'une des revendications 1 à 16, **caractérisée en ce que** la banderole. (13) comporte un oeillet d'accrochage (21).

18. Utilisation de la poche selon l'une des revendications 10 à 15 comme dispositif d'arrosage, où est prévu au côté opposé à la prise (23, 24), notamment à la zone supérieure de la poche (12), une ouverture (27) (de préférence apte à être fermée) pour la sortie du produit de remplissage (15).
